# DEMANDE DE BREVET EUROPEEN

(11) **EP 2 281 990 A1**
(43) Date de publication de la demande: **09.02.2011**
(21) Numéro de dépôt: 09164072.2
(22) Date de dépôt: 29.06.2009
(51) Int. Cl.: E05D 15/06, E06B 3/46

(54) **Fenêtre ou porte vitrée coulissante**

(71) Demandeur: Orchidées Constructions S.A., 1425 Onnens (CH)
(72) Inventeur: Joray, Eric, 2024 St-Aubin (CH)
(74) Mandataire: Ganguillet, Cyril

(57) **Abrégé**

Le panneau coulissant (1) comporte, sur au moins un de ses côtés allant dans le sens de son déplacement, l'organe de renforcement (4) formé des deux profilés en aluminium (4a et 4b) reliés par une rupture thermique en polyamide (4c) et présentant les deux arêtes (4d et 4e) qui délimitent la gorge longitudinale (22) ayant la même largeur d'un bout à l'autre de l'organe (4). Les guides (10) et le profilé longitudinal (11) en U renversé sont placés dans des positions fixes sur les banquettes (8 et 9) appartenant aux profilés du cadre (2) de la fenêtre ou porte vitrée coulissante. Chaque guide (10) comporte au centre du plot (12) la tige verticale (20) munie à son extrémité supérieure du roulement à billes (21) qui se trouve exactement entre les arêtes (4d et 4e) et dans la gorge longitudinale (22) par laquelle le panneau (1) est guidé dans ses déplacements.

## Description

### Domaine technique

La présente invention a pour objet une fenêtre ou porte vitrée coulissante comprenant un cadre fixe et dans ce cadre au moins un panneau vitré qui coopère avec des moyens de guidage associés au cadre et guidant le panneau à se déplacer le long du cadre.

### Etat de la technique

On connaît déjà des fenêtres ou portes vitrées de ce genre, notamment par l'exposé de brevet CH 696 444 ou la publication internationale WO 94/17275, cette dernière du même déposant. La tendance architecturale actuelle dans le domaine des fenêtres exige des dimensions de vitrage importantes ainsi que des performances thermiques et acoustiques élevées. Afin de répondre à ces exigences, les vitrages sont de plus en plus grands et de plus en plus lourds. Ainsi cette tendance a pour conséquence d'augmenter les forces de manoeuvres lors de l'ouverture et de la fermeture de la fenêtre. Une des difficultés supplémentaires réside dans le guidage des panneaux de grandes dimensions qui présentent fréquemment une courbure naturelle provenant du processus de fabrication. Certaines réalisations connues, et notamment celles citées ci-dessus, comportent des organes munis de tiges de guidage associés aux panneaux mobiles et coulissant dans des gorges ou rainures du cadre. Pour les vitrages de grandes dimensions, ces dispositifs sont déficients car ils ne permettent pas de corriger les courbures naturelles du verre.

### Divulgation de l'invention

Le but de l'invention est donc de proposer un agencement de fenêtres ou portes vitrées coulissantes qui remédie aux défauts constatés. Dans ce but, l'objet de la présente invention est défini selon les revendications annexées.

### Brève description des dessins

On va décrire ci-après, à simple titre d'exemples, une forme d'exécution et quelques variantes de l'objet de l'invention en se référant au dessin annexé dont :
- la fig. 1 est une vue en coupe selon un plan vertical de la partie inférieure d'une fenêtre coulissante constituant la forme d'exécution de l'invention donnée en exemple,
- la fig. 2 est une vue en perspective oblique coupée de la même partie qu'à la fig. 1 d'une fenêtre constituant une variante d'exécution de l'objet de l'invention,
- les figs 3 et 4 sont des vues respectivement en plan de dessus et en élévation d'un guide incorporé au cadre de la fenêtre des figs 1 et 2,
- la fig. 5 est une vue en plan de dessus d'une autre variante du guide des figs 3 et 4, et
- la fig. 6 est une vue en coupe verticale du système de roulement de la fenêtre de la fig.1.

### Description détaillée de modes d'exécution de l'invention

La fig. 1 montre en vue partielle un panneau vitré rectangulaire 1 d'une fenêtre coulissante montée dans un cadre fixe 2. La figure représente le bas de la fenêtre dont l'ensemble vitré 3 est équipé d'un organe rigide de renforcement 4 constitué de profilés métalliques (4a et 4b). L'ensemble vitré 3 peut avoir n'importe laquelle des différentes structures suivantes : une ou plusieurs plaques de verre, des plaques espacées ou accolées, de même structure ou de structures différentes, etc.. Quant à l'organe 4, cet organe peut n'équiper que le bord inférieur du vitrage 3, mais peut aussi l'entourer entièrement ou sur ses bords supérieur et inférieur seulement. Il est constitué de segments de profilés rectilignes en aluminium. On note que l'organe de renforcement 4 comporte notamment deux segments rectilignes 4a et 4b de profilés ayant une forme générale en équerre reliés l'un à l'autre par une rupture thermique en polyamide 4c. En outre, des portions des profilés 4a et 4b qui s'étendent en saillie vers le bas sous la pièce 4c forment des arêtes 4d et 4e qui s'étendent en vis-à-vis et délimitent entre elles une gorge dont le rôle apparaîtra essentiel pour le fonctionnement du dispositif de l'invention.

Le panneau 1 coulisse longitudinalement c'est-à-dire dans le sens perpendiculaire au plan du dessin dans le cadre 2 dont on voit en fig. 1 la disposition du côté inférieur. Le cadre 2 sera aussi formé de segments de profilés rectilignes de préférence en aluminium, ces segments de profilés étant assemblés en quadrilatère. Ainsi, le côté inférieur du cadre 2 comporte deux segments de profilés 5, 6, ayant une forme générale en équerre, réunis dans des positions fixes, lesquelles sont parallèles l'une à l'autre en ce qui concerne leurs flancs orientés selon le plan de la fenêtre mais opposées en ce qui concerne leurs flancs en équerre, orientés en regard l'un de l'autre. Des bandes de liaison 7 en matière plastique engagées dans des rainures 7a des bords intérieurs des segments de profilés 5 et 6 assurent leur assemblage.

Les profilés 5 et 6 présentent chacun à la base de leurs flancs parallèles, du côté intérieur, des banquettes 8, 9, celles-ci étant coplanaires de manière à servir d'assise à deux éléments essentiels du dispositif décrit : d'une part une série de guides 10 espacés le long de la base du cadre 2 et d'autre part un profilé longitudinal 11 de couverture en U disposé en position renversée et s'étendant sur toute la longueur du cadre 2. Les guides 10 sont des assemblages préfabriqués conçus de manière à augmenter la qualité de manoeuvre des panneaux vitrés 1 dans le cadre 2. Les guides 10 sont représentés aux figs 1 à 5, la fig. 5 représentant une variante d'exécution. Chaque guide comporte un plot 12 de forme rectangulaire muni selon les figs 1 à 4 de quatre logements cylindriques 13, à fond plat, alignés deux à deux transversalement (voir figs 3 et 4). Dans la variante de la fig. 5, une seule paire de logements 13 est prévue. Dans chacun de ces logements est engagé un coulisseau cylindrique 14 avec une saillie de butée 14a qui est chassée dans un des flancs d'un organe de soutien 15 en U, à fond plat, engagé librement entre les flancs du profilé 11 et sur les banquettes 8 et 9. Des éléments de ressorts à boudin 16 sont placés en position légèrement tendue entre les fonds des logements 13 et les coulisseaux 14, de sorte que les plots 12, tout en pouvant se déplacer latéralement dans l'organe de soutien 15, sont maintenus dans des positions symétriques par rapport au profilé 11. Chaque guide 10 est d'ailleurs solidarisé au profilé 11 par une goupille transversale 17 dont la longueur est ajustée avec précision de façon à s'engager sans jeu entre deux nervures internes longitudinales 18 et 19 que présentent les profilés 5 et 6.

Pour remplir son rôle de guide, chacun des plots 12 porte dans son centre une tige verticale 20 équipée à son extrémité supérieure d'un roulement à billes 21. Comme on le voit aux figs 1 et 2, la tige 20 des guides 10 traverse le profilé de couverture 11. Elle présente le roulement à billes 21 dans une gorge longitudinale 22 délimitée dans l'organe de renforcement 4 du panneau vitré 1 entre les arêtes 4d et 4e de cet organe.

Dans les formes d'exécution représentées aux figs 1, 2 et 6, le profilé de couverture en U renversé 11 ne sert pas seulement à positionner les guides 10 mais recouvre aussi des supports de coulissement qui seront disposés entre les guides 10 répartis le long du côté horizontal inférieur du cadre fixe 2. De tels supports sont décrits notamment dans un dépôt européen antérieur no 08101885.5 du même déposant. Ils comportent chacun un bloc à galets supporté élastiquement sur une plaque de base fixe et pourvu de galets libres tels que les galets 23 (figs. 2 et 6). Ceux-ci peuvent rouler contre des bandes de soutien 24 disposées longitudinalement dans des rainures de faible profondeur 25 ménagées dans les éléments inférieurs des profilés 4a, 4b du ou des panneaux 1 mobiles dans le cadre 2. On remarque que, selon la fig. 2, les bandes de soutien 24 et le profil des rainures 25 sont disposés dans un même plan, alors que, selon l'exécution des figs. 1 et 6, les mêmes bandes et les mêmes rainures sont disposées obliquement. De toute façon, les guides décrits ont démontré leur efficacité pratique en ce sens que le déplacement à la main de panneaux vitrés même très lourds et complexes s'effectue sans effort.

Finalement, on relèvera encore la présence des brosses 26 (figs. 1, 2 et 6) engagées entre des nervures internes des profilés cadres 4 qui ont une fonction d'étanchéité à l'eau et l'air sur la longueur du profilé cadre 4.

Les figs 3, 4 et 5 concrétisent la réalisation des guides décrits. Les signes de références ayant déjà été énumérés à propos des figs 1, 2 et 6, il n'est donc pas nécessaire d'y revenir.

## Revendications

1. Fenêtre ou porte vitrée coulissante, comprenant un cadre fixe (2) et dans ce cadre au moins un panneau vitré (1) qui coopère avec des moyens de guidage associés au cadre et guidant le panneau à se déplacer le long dudit cadre, **caractérisée en ce que** ledit panneau (1) est équipé sur au moins un de ses bords longitudinaux d'un organe rigide de renforcement (4) qui présente, en saillie de ce bord, deux arêtes symétriques opposées (4d, 4e) délimitant une gorge longitudinale dans cet organe de renforcement, et **en ce que** lesdits moyens de guidage comportent un ou plusieurs guides fixes (10) équipés d'éléments de centrage (21) engagés dans ladite gorge.

2. Fenêtre ou porte vitrée coulissante selon la revendication 1, dans laquelle le bord inférieur d'un panneau est équipé d'un dit organe rigide de renforcement (4), **caractérisée en ce que** le ou lesdits guides (10) est ou sont intercalé(s) entre des unités de support de coulissement à galets (23) associés audit côté inférieur du cadre (2) et faisant partie desdits moyens de guidage.

3. Fenêtre ou porte vitrée coulissante selon la revendication 2, **caractérisée en ce que** chaque organe rigide de renforcement (4) d'un panneau est équipé de bandes de soutien (24) disposées longitudinalement, et **en ce que** les unités de support de coulissement à galets (23) sont des dispositifs composites préfabriqués avec chacun une paire de galets (23) sur lesquels roulent lesdites bandes de soutien (24), ces unités de support étant agencées pour supporter le ou lesdits panneaux (1).

4. Fenêtre ou porte vitrée coulissante selon la revendication 2, **caractérisée en ce que** ledit organe de renforcement (4) de chaque panneau (1) comporte deux segments de profilés métalliques (4a, 4b) en équerre ayant des profils opposés et réunis l'un à l'autre dans des positions parallèles au moyen d'un ou plusieurs organes de liaison (4c) en forme de lames joignant entre elles des portions coplanaires des profilés en équerre (4a, 4b) se faisant face tout en laissant libres des portions (4d, 4e) desdits profilés formant lesdites arêtes et entre lesquelles des éléments de centrage (21) sont engagés, chaque panneau (1) comportant une ou plusieurs plaques de verre (3) engagées et maintenues en place entre des portions parallèles l'une à l'autre desdits profilés (4a, 4b) en équerre.

5. Fenêtre ou porte vitrée coulissante selon la revendication 2, **caractérisée en ce que** chacun desdits guides (10) comporte un plot (12) monté sur des ressorts (16) orientés latéralement dans un organe de soutien à fond plat (15), ce plot (12) étant équipé d'une tige verticale (20) qui est maintenue par lesdits ressorts (16) dans le plan de symétrie vertical du panneau (1) et engagée dans ladite gorge.

6. Fenêtre ou porte vitrée coulissante selon la revendication 5, **caractérisée en ce que** ladite tige (20) porte un roulement à billes (21) d'axe vertical engagé entre lesdites arêtes (4d, 4e) et faisant fonction d'élément de centrage.

7. Fenêtre ou porte vitrée coulissante selon la revendication 5, **caractérisée en ce que** lesdits ressorts (16) consistent en une ou deux paires de ressorts antagonistes (16) engagés dans des logements cylindriques (13) coaxiaux du plot (12) et s'appuyant sur des coulisseaux (14) cylindriques ayant des bossages (14a) chassés dans les flancs de l'organe de soutien (15) à fond plat, de manière à contrôler un débattement latéral limité du plot.

8. Fenêtre ou porte vitrée coulissante selon la revendication 7, **caractérisée en ce que** le dimensionnement du guide (10) est tel que le débattement latéral atteint 2 à 3 mm.

9. Fenêtre ou porte vitrée coulissante selon la revendication 4, **caractérisée en ce que** ledit côté inférieur du cadre (2) comporte un profilé longitudinal de couverture (11) à profil en U renversé placé sur deux banquettes (8, 9) d'un ensemble de deux profilés (5, 6) formant la structure dudit élément inférieur du cadre, les guides (10) étant solidarisés de ce profilé de couverture (11) par des goupilles transversales (17) et ces goupilles étant dimensionnées de manière que la mise en place du profilé de couverture (11) entre des côtés parallèles munis chacun d'une nervure longitudinale interne (18, 19) dudit ensemble de profilés (5, 6) permette le guidage longitudinal du panneau (1) selon son plan de symétrie lors du coulissement.

10. Fenêtre ou porte vitrée coulissante selon la revendication 4, **caractérisée en ce que** le ou lesdits plots (12) sont en aluminium.
